# FASCICULE DE BREVET EUROPEEN

(11) **EP 2 230 978 B1**
(45) Date de publication et mention de la délivrance du brevet: **29.07.2015**
(21) Numéro de dépôt: 09704620.5
(22) Date de dépôt: 08.01.2009
(51) Int. Cl.: A47K 10/42, A47K 10/24, A47K 10/32, A47L 13/17

(54) **DISPOSITIF DE DISTRIBUTION DE LINGETTES**
WISCHTUCHSPENDERVORRICHTUNG
WIPE DISPENSING DEVICE

(30) Priorité: 16.01.2008 FR 0800230
(43) Date de publication de la demande: 29.09.2010
(73) Titulaire: Laboratoires Prodene-Klint, 77183 Croissy Beaubourg (FR)
(72) Inventeur: VIGNOT, Eric, F-77183 Croissy Beaubourg (FR)
(74) Mandataire: Laget, Jean-Loup
(86) Numéro de dépôt international: PCT/FR2009/050017
(87) Numéro de publication internationale: WO 2009/092935

(56) Documents cités:
- EP-A- 1 607 033
- EP-A- 1 707 092
- DE-C1- 3 839 180
- GB-A- 2 439 538
- US-A1- 2004 035 738

## Description

La présente invention concerne d'une manière générale les dispositifs de distribution d'éléments de nettoyage tels que des lingettes, et plus particulièrement un tel dispositif destiné à être mis en oeuvre pour des lingettes humides.

D'une manière générale, l'utilisation de moyens de nettoyage sous forme de lingettes jetables se développe depuis plusieurs années. Le terme de lingette désigne des petites serviettes, souvent en cellulose non tissée, dont la dimension est adaptée pour permettre un usage pratique mais limité à une seule utilisation.

De nombreux types de lingettes humides, c'est-à-dire des lingettes imprégnées d'un liquide, sont proposés pour faciliter l'utilisation dudit liquide. Ces lingettes dispensent l'utilisateur de rechercher un support tel que coton, pansement ou chiffon, sur lequel il verse le liquide avant sa mise en oeuvre. De telles lingettes sont par exemple proposées en pharmacie en étant imbibées d'une solution antiseptique, alcoolique, ..., en cosmétologie en étant imprégnées de lotions démaquillantes, traitantes, ..., ou encore dans le domaine du ménage en étant imprégnées de produits nettoyants, cire,...

Les lingettes sont usuellement conditionnées dans un sachet comportant une orifice pour l'extraction desdites lingettes.

L'orifice d'extraction est fermé par une étiquette collante repositionnable de sorte qu'il est possible d'utiliser les lingettes à partir dudit sachet et de refermer l'orifice d'extraction après chaque utilisation. La mise en oeuvre de l'étiquette repositionnable est destinée à éviter le dessèchement des lingettes encore en place dans le sachet. Toutefois, il est constaté que dans de nombreux cas, l'étiquette repositionnable ne colle plus très bien sur la surface du sachet après quelques manipulations, de sorte que l'orifice d'extraction reste ouvert, au moins en partie, ce qui entraîne l'évaporation du liquide d'imprégnation des lingettes et leur dessèchement.

Pour pallier ce problème, il a été proposé des dispositifs de distribution globalement constitués par un boîtier dans lequel est positionné le sachet de lingettes. Ledit boîtier comporte une orifice de sortie fermé par un couvercle. Le sachet de lingettes est disposé dans ledit boîtier, après avoir enlevé l'étiquette repositionnable, en positionnant l'ouverture d'extraction des lingettes sous l'orifice de sortie.

De nombreux dispositifs de distribution de ce type sont connus et commercialisés depuis de nombreuses années mais l'on constate qu'aucun ne donne totalement satisfaction car le positionnement du sachet de lingettes dans le boîtier est peu pratique tant en ce qui concerne sa mise en place, qu'en ce qui concerne son utilisation, les lingettes se dessèchent, leur prise est peu aisée, ...

De plus, lorsque les lingettes sont proposées en bande prédécoupée ou non, la séparation d'une lingette en vue de son utilisation est souvent peu commode.

Un autre problème qui se pose est celui de la remise en place dans l'ouverture de sortie de l'extrémité de la première lingette lorsque celle-ci s'est rétractée vers l'intérieur du sachet.

Le GB-A-2 439 538 divulgue un dispositif de distribution de lingettes, ledit dispositif comportant toutes les caractéristiques du préambule de la revendication 1.

Il existe également des dispositifs tels que celui décrit dans le US2004/035738 dans lesquels le sachet renfermant les lingettes est équipé d'un dispositif de fermeture positionné au-dessus de l'orifice de sortie des lingettes. Un tel dispositif de fermeture comporte un volet refermable de sorte que le sachet de lingettes peut être utilisé seul sans risque de dessèchement des lingettes.

Ledit sachet peut également être positionné dans le support d'un dispositif de distribution. A cet effet, le dispositif de fermeture est conçu de manière à pouvoir être solidarisé au support par la coopération de rainures et de nervures portées par ledit dispositif de fermeture du paquet de lingettes et ledit support.

Une telle disposition nécessite la mise en oeuvre sur chaque sachet de lingettes d'un dispositif de fermeture au-dessus de l'orifice de sortie des lingettes. Elle est en conséquence assez coûteuse.

La présente invention tend à fournir un dispositif de distribution pour lingettes humides ne présentant pas ces inconvénients.

A cet effet, l'invention concerne un dispositif de distribution de lingettes, comportant toutes les caractéristiques de la revendication 1.

Le dispositif de distribution de lingettes selon l'invention peut comporter également les caractéristiques suivantes :
- la languette centrale porte une première patte de retenue disposée le long de son extrémité libre et s'étendant perpendiculairement à sa face inférieure tournée vers le sachet et une seconde patte de retenue disposée sur sa face inférieure et s'étendant obliquement en direction de ladite première patte de retenue,
- la plaque d'accrochage est positionnée sur la paroi arrière du boîtier,
- la plaque d'accrochage est positionnée parallèlement à l'orifice du capot avant dans sa position de fermeture du boîtier,
- la lumière de la plaque d'accrochage est conformée de manière à permettre la découpe des lingettes, la partie inférieure de la lumière étant obturée sur environ 120° par une languette dont la partie centrale présente une forme en entonnoir composée de deux parois obliques se rapprochant l'une de l'autre et se terminant par une fente,
- le couvercle porte un embout cylindrique sur sa face tournée vers l'orifice, ledit embout ayant une section permettant son insertion dans ledit orifice,
- l'extrémité libre dudit embout cylindrique porte un joint qui est en appui contre la plaque d'accrochage, autour de la lumière de celle-ci, lorsque le couvercle ferme le boîtier,
- le sachet porte la plaque d'accrochage, positionnée au-dessus de son orifice d'extraction,
- le sachet comporte une seconde ouverture disposée dans une zone de la paroi dudit sachet faisant face à l'orifice d'extraction recouvert par la plaque d'accrochage.

L'invention sera mieux comprise grâce à la description qui va suivre donnée à titre d'exemple non limitatif en référence aux dessins annexés dans lesquels :
- la figure 1 est une vue en perspective d'un dispositif de distribution selon l'invention avec le couvercle ouvert,
- la figure 2 est une vue de côté en coupe du dispositif de distribution de la figure 1,
- la figure 3 est une vue en perspective à grande échelle de l'intérieur du dispositif de distribution avec le capot avant ouvert, montrant l'un des moyens de montage du capot avant sur la paroi arrière,
- la figure 4 est une vue de la partie haute du dispositif de distribution avec le capot avant ouvert,
- la figure 5 est une vue de côté en coupe du dispositif de distribution avec le couvercle fermé, limitée à la partie haute dudit dispositif de distribution.

Le dispositif de distribution selon l'invention est, de manière connue en soi, constitué par un boîtier 100 dans lequel est positionné un sachet 400 renfermant des lingettes.

Le boîtier 100 comporte un capot avant 102 monté sur une paroi arrière 101 et portant un couvercle 3 mobile.

Ledit couvercle 3 est mobile en rotation autour d'un axe par lequel il est monté sur le capot avant 102 entre une position de fermeture (figure 5) et une position d'ouverture (figures 1 et 2) d'un orifice 20 de sortie des lingettes dudit capot 102 communiquant avec l'intérieur du boîtier 100.

Le couvercle 3 est maintenu en position de fermeture de l'orifice 20 du capot avant 102 par des moyens 23 connus en soi et qui ne seront pas décrits plus en détail.

Lesdits moyens 23 de fermeture sont par exemple des moyens usuellement appelés " push-pull " positionnés dans le capot avant 102 et coopérant avec le crochet 32 du couvercle, qui sont mis en oeuvre en appuyant sur le couvercle 3, dans la zone de celui-ci disposée au-dessus dudit crochet 32. L'appui sur le capot 3 en position fermée libère le verrouillage et permet l'ouverture dudit couvercle 3 ; de même l'appui sur le couvercle 3 ouvert, mais en appui sur le capot avant 102, entraîne le verrouillage dudit couvercle en position fermée.

Des moyens élastiques 31 tels que des ressorts hélicoïdaux entraînent le couvercle 3 en rotation vers sa position ouverte lorsque les moyens 23 de fermeture sont déverrouillés. La mise en oeuvre de tels moyens de fermeture dits "push-pull" permet à l'utilisateur de s'assurer facilement que le boîtier est parfaitement fermé. En effet, si la fermeture n'est pas convenablement réalisée, le couvercle s'ouvre sous l'action des moyens élastiques et un simple coup d'oeil permet de se rendre compte que le boîtier est ouvert, tandis que lorsque le couvercle se ferme en étant simplement rabattu par l'utilisateur ou par des moyens élastiques le ramenant en position fermée, il est nécessaire d'appuyer sur ledit couvercle pour s'assurer qu'il est convenablement fermé.

La paroi arrière 101 est globalement plane. Elle est destinée à être fixée sur une paroi, soit en étant accrochée sur un rail au moyen de la découpe 10, soit en étant positionnée par les ouvertures 11 sur des moyens d'accrochage tels que des vis.

Le capot avant 102 est monté mobile en rotation sur la paroi arrière 1. A cet effet, dans l'exemple de réalisation représenté au dessin, la paroi arrière 1 porte dans sa partie inférieure et près de chacun de ses bords latéraux, un ensemble de deux pattes 12 perpendiculaires à son plan et parallèles l'une à l'autre. Chaque patte 12 présente une encoche 13 dans laquelle est positionné un pion 21 porté par un bras 22 du capot avant 102. La paroi interne dudit capot avant 102 porte deux bras 22 disposés de manière à être positionnés parallèlement auxdites pattes 12 de la paroi arrière et entre celles-ci et munis chacun de deux pions 21.

Lors de la fermeture du boîtier 100, le capot avant 102 est entraîné en rotation autour des pions 21 puis au moins une patte 24 positionnée près de l'extrémité supérieure dudit capot avant 102 est insérée dans l'orifice 14 de la paroi arrière 101.

De manière connue en soi, chaque patte 24 est terminée par un ergot, non visible au dessin, qui est amené en appui contre la face arrière de ladite paroi arrière 101 afin de maintenir ledit capot avant 102 en position de fermeture du boîtier 100. Des orifices débouchants 25 formés dans la face supérieure du capot avant 102 permettent l'insertion de moyens, connus en soi et non représentés au dessin, permettant de repousser ledit ergot vers l'intérieur de l'orifice 14 en vue de l'ouverture du boîtier 100.

Le boîtier 100 est destiné à enfermer un sachet 400 contenant un rouleau de lingettes. A cet effet, suivant l'invention, une plaque d'accrochage 4 assure le maintien et le positionnement dudit sachet 400 dans ledit boîtier 100.

La plaque d'accrochage 4 se compose d'une partie centrale 40 plane traversée par une lumière 41, et de languettes par lesquelles elle est portée par le boîtier 100.

Dans l'exemple de réalisation représenté au dessin, la plaque d'accrochage comporte trois languettes, une languette centrale 45 et deux languettes latérales 48, globalement disposées à 120° les unes des autres le long de la périphérie de ladite partie centrale 40.

La languette centrale 45 porte deux pattes de retenue 46 et 47. La première patte de retenue 46 est disposée le long de l'extrémité libre de la languette centrale 45, elle s'étend perpendiculairement à la face inférieure de la plaque d'accrochage 4, c'est-à-dire la face tournée vers le sachet 400. La seconde patte de retenue 47 est disposée sur la face inférieure de la plaque d'accrochage 4 et s'étend obliquement en direction de ladite première patte de retenue 46.

La languette centrale 45 est évidée afin de permettre sa fabrication par moulage en favorisant l'obtention de dimensions précises et en réduisant la quantité de matière nécessaire.

Comme visible sur le dessin, spécialement aux figures 4 et 5, la languette centrale 45 assure le positionnement de la plaque d'accrochage 4 sur une nervure 16 prévue à l'extrémité d'une patte d'accrochage supérieure 15 disposée dans la partie supérieure du boîtier 100.

Dans l'exemple de réalisation représenté au dessin, ladite patte d'accrochage supérieure est portée par la paroi arrière 101 du boîtier 100, près du bord supérieur de celle-ci.

La plaque d'accrochage 4 est portée par la patte d'accrochage supérieure 15 avec la première patte de retenue 46 disposée au-dessus de la patte d'accrochage supérieure 15 et du côté de la nervure 16 tourné vers la paroi arrière 101, et la seconde patte de retenue 47 disposée en-dessous de la patte d'accrochage supérieure 15.

Les deux languettes latérales 48 s'étendent, dans l'exemple de réalisation représenté au dessin, globalement suivant la même direction, leurs bords inférieurs éloignés de la languette centrale 45 étant globalement sur une même ligne parallèle au plan de la première patte de retenue 46.

La paroi arrière 101 porte deux pattes de positionnement 17 terminées par des extrémités planes 19 portant une nervure en L 18.

Les deux nervures en L 18 portées par les extrémités planes 19 se font face et définissent avec lesdites extrémités planes des logements pour le positionnement des languettes latérales 48 de la plaque d'accrochage 4.

Les dimensions, positions et orientations de la patte d'accrochage supérieure 15 et des pattes de positionnement 17 sont déterminées de sorte que la plaque d'accrochage 4 soit positionnée parallèlement à l'orifice 20 de sortie des lingettes du capot avant 102 dans sa position de fermeture du boîtier 100, et très près du bord inférieur dudit orifice 20, de préférence en appui contre celui-ci.

Dans l'exemple de réalisation représenté au dessin, lesdites pattes de positionnement 17 sont également portées par la paroi arrière 101 du boîtier.

La disposition représentée selon laquelle la plaque d'accrochage 4 est portée par la paroi arrière 101 du boîtier facilite la mise en place du sachet 400 de lingettes lorsque le capot avant 102 est rabattu pour ouvrir le boîtier 100.

En utilisation, le dispositif de distribution suivant l'invention comporte un sachet 400 contenant des lingettes. Ledit sachet est collé sur la paroi inférieure, tournée vers la paroi arrière 101, de la plaque d'accrochage 4, avec son orifice d'extraction sous la lumière 41.

Il est possible de coller le sachet 400 plein de lingettes sous la plaque d'accrochage 4, après avoir retiré l'étiquette repositionnable, lors de la mise en place du sachet dans le boîtier.

De manière préférée, les sachets 400 destinés à être utilisés dans le dispositif de distribution selon l'invention portent chacun une plaque d'accrochage 4 dont la lumière 41 est obturée par une étiquette décollable qui est retirée lors de la mise en place dans le boîtier 100.

La lumière 41 de la plaque d'accrochage 4 est conformée de manière à permettre la découpe des lingettes. A cet effet, la partie inférieure de la lumière 41 est obturée sur environ 120° par une languette 42 dont la partie centrale présente une forme en entonnoir composée de deux parois obliques 43 se rapprochant l'une de l'autre et se terminant par une fente 44.

Une telle disposition permet de faire glisser la lingette le long des bords libres radiaux de la languette 42 pour l'amener dans la forme en entonnoir puis au fond de la fente où elle est coincée pour faciliter sa découpe.

La paroi arrière 101 porte encore un plateau 104 sur lequel peut être positionné le fond du sachet 400 afin de ne pas faire porter tout le poids de celui-ci par la plaque d'accrochage 4 et les moyens qui la supporte.

Suivant une forme de réalisation avantageuse non visible au dessin, le sachet 400 comporte une seconde ouverture fermée par une étiquette repositionnable, disposée dans une zone de la paroi dudit sachet 400 faisant face à l'orifice d'extraction recouvert par la plaque d'accrochage 4.

Cette seconde ouverture permet d'atteindre facilement la première lingette et de la positionner dans la lumière 41 de la plaque d'accrochage 4. Cette opération est plus aisée à réaliser avec une telle seconde ouverture que dans les dispositifs de distribution connus avec lesquels il est nécessaire d'atteindre la lingette à travers l'orifice d'extraction muni d'un moyen de découpe des lingettes.

Le couvercle 3 du dispositif de distribution selon l'invention porte un embout cylindrique 33 sur sa face tournée vers l'orifice 20 de sortie des lingettes. La section de l'embout 33 est de forme adaptée pour pouvoir s'insérer dans l'orifice 20 et entourer la lumière 41 de la plaque d'accrochage 4.

L'extrémité de lingette dépassant de la plaque d'accrochage 4 en vue de sa prochaine utilisation est enfermée dans ledit embout cylindrique 33 lors de la fermeture du couvercle 3 afin d'éviter son dessèchement.

L'extrémité libre dudit embout cylindrique 33 porte un joint 34 qui est en appui contre la plaque d'accrochage 4, autour de la lumière 41 de celle-ci, lorsque le couvercle 3 ferme le boîtier 100.

Cette disposition assure une fermeture étanche du sachet 400 permettant d'éviter les problèmes de dessèchement des lingettes évoqués plus haut.

## Revendications

1. Dispositif de distribution de lingettes, constitué par un boîtier (100) dans lequel est positionné un sachet (400) renfermant des lingettes et présentant un orifice d'extraction desdites lingettes ledit boîtier (100) comportant un capot avant (102) et une paroi arrière (101), ledit capot avant (102) présentant un orifice (20) de sortie des lingettes et portant un couvercle (3) recouvrant, dans sa position fermée, ledit orifice (20) de sortie des lingettes, une plaque d'accrochage (4) étant positionnée sur la paroi arrière (101) du boîtier (100) parallèlement à l'orifice (20) du capot avant (102) dans sa position de fermeture du boîtier (100),
ledit sachet (400) étant porté par la plaque d'accrochage (4) sous ledit orifice (20) de sortie des lingettes du capot avant (102),
la plaque d'accrochage (4) comportant une partie centrale (40) plane traversée par une lumière (41), **caractérisé en ce que**
la plaque d'accrochage comporte trois languettes, une languette centrale (45) assurant le positionnement de la plaque d'accrochage (4) sur une patte d'accrochage supérieure (15) disposée dans la partie supérieure du boîtier (100), et deux languettes latérales (48) assurant le positionnement de la plaque d'accrochage (4) sur des pattes de positionnement (17) en correspondance du boîtier (100), lesdites languettes (45, 48) étant globalement disposées à 120° les unes des autres le long de la périphérie de ladite partie centrale (40) de ladite plaque d'accrochage (4).

2. Dispositif selon la revendication 1, **caractérisé en ce que** la languette centrale (45) porte une première patte de retenue (46) disposée le long de son extrémité libre et s'étendant perpendiculairement à sa face inférieure tournée vers le sachet (400) et une seconde patte de retenue (47) disposée sur sa face inférieure et s'étendant obliquement en direction de ladite première patte de retenue (46).

3. Dispositif selon l'une ou l'autre des revendications1 et 2, **caractérisé en ce que** la lumière (41) de la plaque d'accrochage (4) est conformée de manière à permettre la découpe des lingettes, la partie inférieure de la lumière (41) étant obturée sur environ 120° par une languette (42) dont la partie centrale présente une forme en entonnoir composée de deux parois obliques (43) se rapprochant l'une de l'autre et se terminant par une fente (44).

4. Dispositif selon l'une quelconque des revendications 1 à 3, **caractérisé en ce que** le couvercle (3) porte un embout cylindrique (33) sur sa face tournée vers l'orifice (20), ledit embout (33) ayant une section permettant son insertion dans ledit orifice (20).

5. Dispositif selon la revendication 4, **caractérisé en ce que** l'extrémité libre dudit embout cylindrique (33) porte un joint (34) qui est en appui contre la plaque d'accrochage (4), autour de la lumière (41) de celle-ci, lorsque le couvercle (3) ferme le boîtier (100).

6. Dispositif selon l'une quelconque des revendications1 à 5, **caractérisé en ce que** le sachet (400) porte la plaque d'accrochage (4), positionnée au-dessus de son orifice d'extraction.

7. Dispositif selon l'une quelconque des revendications 1 à 6, **caractérisé en ce que** le sachet (400) comporte une seconde ouverture disposée dans une zone de la paroi dudit sachet (400) faisant face à l'orifice d'extraction recouvert par la plaque d'accrochage (4).

## Patentansprüche

1. Wischtuchspendevorrichtung, umfassend ein Gehäuse (100), in dem ein Beutel (400) angeordnet ist, der die Wischtücher einschliesst und eine Öffnung zur Entnahme der Wischtücher aufweist, wobei das Gehäuse (100) eine vordere Kappe (102) und eine hintere Wand (101) umfasst, wobei die vordere Kappe (102) eine Öffnung (20) zum Ausgang der Wischtücher aufweist und einen Deckel (3) trägt, der, in seiner geschlossenen Position, die Öffnung (20) zum Ausgang der Wischtücher abdeckt, eine Befestigungsplatte (4) auf der hinteren Wand (101) des Gehäuses (100), parallel zur Öffnung (20) der vorderen Kappe (102) in ihrer Position des Verschlusses des Gehäuses (100),
wobei der Beutel (400) von der Befestigungsplatte (4) unter der Öffnung (20) zum Ausgang der Wischtücher der vorderen Kappe (102) getragen wird,
wobei die Befestigungsplatte (4) einen ebenen zentralen Teil (40) umfasst, der von einem Loch (41) durchquert wird,
**dadurch gekennzeichnet, dass** die Befestigungsplatte drei Laschen umfasst, eine zentrale Lasche (45), die die Positionierung der Befestigungsplatte (4) auf einem oberen Befestigungsfuss sicherstellt, der im oberen Teil des Gehäuses (100) angeordnet ist, und zwei seitlichen Laschen (48), die die Positionierung der Befestigungsplatte (4) auf entsprechenden Positionierungsfüssen (17) des Gehäuses (100) sicherstellt, wobei die Laschen (45, 48) global 120° voneinander entlang dem zentralen Teil (40) der Befestigungsplatte (4) angeordnet sind.

2. Vorrichtung nach Anspruch 1, **dadurch gekennzeichnet, dass** die zentrale Lasche (45) einen ersten Rückhaltefuss (46) trägt, der entlang seinem freien Ende angeordnet ist und sich senkrecht zur seiner unteren Seite, gedreht gegen den Beutel (400) erstreckt, und einen zweiten Rückhaltefuss (47), der auf seiner unteren Seite angeordnet ist und sich schräg in Richtung des ersten Rückhaltefusses (46) erstreckt.

3. Vorrichtung nach einem der Ansprüche 1 bis 2, **dadurch gekennzeichnet, dass** das Loch (41) der Befestigungsplatte (4) so gebildet ist, dass es den Schnitt der Wischtücher ermöglicht, wobei der untere Teil des Lochs (41) auf ungefähr 120° durch eine Lasche (42) verdeckt ist, deren zentraler Teil eine Trichterform aufweist, die aus zwei schrägen Platten (43) besteht, die sich einander annähern und in einem Schlitz (44) enden.

4. Vorrichtung nach einem der Ansprüche 1 bis 3, **dadurch gekennzeichnet, dass** der Deckel (3) eine zylindrische Spitze (33) auf seiner Seite trägt, die gegen das Loch (20) gedreht ist, wobei die Spitze (33) einen Abschnitt aufweist, der seine Einführung in die Öffnung (20) ermöglicht.

5. Vorrichtung nach Anspruch 4, **dadurch gekennzeichnet, dass** das Ende der zylindrischen Spitze (33)
ein Gelenk (34) trägt, das gegen die Befestigungsplatte (4) aufliegt, um das Loch (41) dieser, wenn der Deckel (3) das Gehäsue (100) schliesst.

6. Vorrichtung nach einem der Ansprüche 1 bis 5, **dadurch gekennzeichnet, dass** der Beutel (400) die Befestigungsplatte (4) trägt, die über ihrer Extraktionsöffnung positioniert ist.

7. Vorrichtung nach einem der Ansprüche 1 bis 6, **dadurch gekennzeichnet, dass** der Beutel (400) eine zweite Öffnung umfasst, die in einem Bereich der Wand des Beutels (400) angeordnet ist, die der Extraktionsöffnung gegenüber liegt, die von der Befestigungsplatte (4) abgedeckt ist.

## Claims

1. A towelette dispensing device, made up of a case (100) in which a pouch (400) is positioned containing towelettes and having an orifice for removing said towelettes, said case (100) having a front lid (102) and a rear wall (101), said front lid (102) having an orifice (20) for removing the towelettes and bearing a cover (3) covering, and its closed position, said towelette removal orifice (20), a fastening plate (4) being positioned on the rear wall (101) of the case (100) parallel to the orifice (20) of the front lid (102) in its position closing the case (100),
said pouch (400) being supported by the fastening plate (4) below said orifice (20) of the front lid (102) for removing the towelettes,
the fastening plate (10) including a flat central part (40) crossed through by an aperture (41),
**characterized in that**
the fastening plate includes three tongues, a central tongue (45) ensuring positioning of the fastening plate (4) on an upper fastening tab (15) positioned in the upper part of the case (100), and two side tongues (48) ensuring positioning of the fastening plate (4) on matching positioning tabs (17) of the case (100), said tongues (45, 48) being globally positioned at 120° from one another along the periphery of said central part (40) of said fastening plate (4).

2. The device according to claim 1, **characterized in that** the central tongue (45) bears a first retaining tab (46) positioned along its free end and extending perpendicular to its lower face turned toward the pouch (400) and a second retaining tab (47) positioned on its lower face and extending obliquely toward said first retaining tab (46).

3. The device according to either of claims 1 and 2, **characterized in that** the aperture (41) of the fastening plate (4) is configured so as to allow the cutting of the towelettes, the lower part of the aperture (41) being closed off over approximately 120° by a tongue (42) whereof the central part has a funnel shape made up of two oblique walls (43) coming closer to one another and ending with a slot (44).

4. The device according to any one of claims 1 to 3, **characterized in that** the cover (3) has a cylindrical end-piece (33) on its face turned toward the orifice (20), said end-piece (33) having a section allowing it to be inserted into said orifice (20).

5. The device according to claim 4, **characterized in that** the free end of said cylindrical end-piece (33) has a seal (34) that bears against the fastening plate (4), around the aperture (41) thereof, when the cover (3) closes the case (100).

6. The device according to any one of claims 1 and 5, **characterized in that** the pouch (400) bears the fastening plate (4), positioned above its removal orifice.

7. The device according to any one of claims 1 to 6, **characterized in that** the pouch (400) has a second opening positioned in a zone of the wall of said pouch (400) facing the removal orifice covered by the fastening plate (4).
